# EUROPÄISCHE PATENTSCHRIFT

(11) **EP 1 631 160 B1**
(45) Veröffentlichungstag und Bekanntmachung des Hinweises auf die Patenterteilung: **15.11.2006**
(21) Anmeldenummer: 04739497.8
(22) Anmeldetag: 01.06.2004
(51) Int. Cl.: A24B 13/00, A24B 15/00

(54) **TABAKMISCHUNG, SOWIE EINE DIESE ENTHALTENDE CIGARETTE**
TOBACCO MIXTURE AND CIGARETTE CONTAINING SAID TOBACCO MIXTURE
MELANGE DE TABAC ET CIGARETTE LE CONTENANT

(30) Priorität: 10.06.2003 DE 10326496
(43) Veröffentlichungstag der Anmeldung: 08.03.2006
(73) Patentinhaber: Reemtsma Cigarettenfabriken GmbH, 22761 Hamburg (DE)
(72) Erfinder: SEIDEL, Henning, 21358 Mechtersen (DE); WOLFGRAMM, Regine, 20253 Hamburg (DE)
(74) Vertreter: UEXKÜLL & STOLBERG
(86) Internationale Anmeldenummer: PCT/EP2004/005906
(87) Internationale Veröffentlichungsnummer: WO 2004/107885

(56) Entgegenhaltungen:
- WO-A-02/28209
- DE-A- 4 334 222
- US-A- 4 182 349
- US-A- 4 516 590
- US-A- 4 674 519
- US-A1- 2003 000 538

## Beschreibung

Die Erfindung betrifft eine Tabakmischung des "American Blend"-Typs mit einem Anteil von bis zu 70 Gew. % an Virginia-Tabaken, bis zu 40 Gew.% an Burley-Tabaken, bis zu 20 Gew.% an Orient-Tabaken und bis zu 5 Gew.% anderer Tabaksorten, wobei diese Tabake bis zu 60 % als Bläh-Tabak vorliegen können, und ferner eine diese Tabakmischung enthaltende Cigarette.

Der Anteil an Burley-Tabaken in diesen Tabakmischungen trägt zur Verstärkung des Aromas und des "Charakters" der Cigarette bei, hat aber den Nachteil, dass der Anteil an Nitrosaminen sowohl im Hauptstromrauch als auch im Nebenstromrauch sehr viel mehr als durch die anderen Tabaksorten einer "American Blend"-Cigarette erhöht wird.

Aufgabe der Erfindung ist es, bei Tabakmischungen des "American Blend"-Typs und den daraus hergestellten Cigaretten den Anteil an Nitrosaminen zu vermindern.

Abgesehen von den sogenannten flüchtigen Nitrosaminen, wie N-Nitrosodimethylamin, die durch Pyrolyse nur in Nanogramm-Mengen beim Abrauchen einer Cigarette entstehen, sind die tabakspezifischen Nitrosamine, wie das N'-Nitrosonornicotin (NNN), das Nitrosonornikotinketon bzw. 4-(Methyl-nitrosoamino)-1-(3-pyridyl)-1-butanon (NNK), das N'-Nitrosoanatabin (NAT) und das N'-Nitrosoanabasin (NAB), die in einer Größenordnung von bis zu 10 µg im Hauptstromrauch und in einer etwa 4- bis 10-fachen Menge im Nebenstromrauch auftreten, als störend anzusehen.

Da die - im folgenden als TSNA bezeichneten - tabakspezifischen Nitrosamine vorherrschend im Burley-Tabak vorhandenen sind, geht die Erfindung davon aus, nur diesen Anteil der Tabakmischung von den Nitrosaminen zu befreien, der dann unter Beibehaltung seines geschmacklichen "Charakters" mit den anderen Tabak-Komponenten eine geschmacklich unveränderte "American Blend"-Cigarette ergibt.

Aus der WO 02/28209 A1 ist ein Verfahren bekannt, mit welchem die TSNA durch Adsorption aus einer Lösung von mit Lösungsmittel behandeltem Tabak entfernt werden, wobei die von TSNA befreite oder abgereicherte Lösung entweder zur Herstellung von rekonstituiertem Tabak verwendet oder als Aromakomponente dem unlöslichen Tabak-Rückstand oder einer beliebigen Tabakmischung zugesetzt werden kann. Im einzelnen wird bei diesem im folgenden als TSNA-Adsorptionsverfahren bezeichneten Verfahren wie folgt gearbeitet: Der Tabak, meist Rippen oder Tabakabfälle, wird mit einem vornehmlich aus Wasser bestehenden Lösungsmittel etwa 0,5 bis 6 Stunden bei Temperaturen von 10 bis 100 °C extrahiert; danach wird die vom Tabakmaterial getrennte Lösung eingeengt und mit einem TSNA aufnehmenden Adsorptionsmittel, wie Aktivkohle oder Zeolith, in einer Menge von 5 bis 50 Gew.% bezogen auf die Extraktmenge in Kontakt gebracht Nach Abtrennung des Adsorptionsmittels wird der von TSNA befreite Extrakt ganz oder teilweise auf das extrahierte Tabakmaterial aufgegeben, welches gegebenenfalls nach einem Papierherstellungsverfahren, z.B. gemäß US 4,182,349, oder mit einem Gießverfahren, z.B. nach US 4,674,519, zu einer Folie aus rekonstituiertem Tabak verarbeitet wird.

Ausgehend von dem oben erwähnten Grundgedanken, nur den Burley-Anteil der Tabakmischung von den tabakspezifischen Nitrosaminen zu befreien, um unter Beibehaltung des geschmacklichen "Charakters" mit den anderen Tabak-Komponenten eine "American Blend"-Cigarette zu erhalten, wird zur Lösung der Aufgabe eine Tabakmischung mit den Merkmalen des Anspruchs 1 vorgeschlagen, nämlich eine Tabakmischung des "American Blend"-Typs, die dadurch gekennzeichnet ist, dass der Burley-Tabak vollständig oder in seinem überwiegendem Anteil (d.h. mehr als 50%) als geschnittene rekonstituierte Tabakfolie vorliegt, die nach dem TSNA-Adsorptionsverfahren erhalten worden ist. Vorteilhafte Ausgestaltungen der Erfindung ergeben sich aus den übrigen Ansprüchen.

Vorzugsweise besteht der Burley-Tabak der rekonstituierten Tabakfolie mindestens zu 60 Gew.% aus der Lamina des Burley-Tabaks. Als Burley-Tabak gelten im Rahmen der vorliegenden Erfindung auch andere air-cured dunklen Tabake, wie "Maryland" oder "Geudertheimer".

Vorzugsweise ist die rekonstituierte Tabakfolie entweder bereits bei und/oder nach ihrer Herstellung mit Geruchs-, Geschmacks- und/oder Aromastoffen imprägniert worden.

Die besten Ergebnisse werden erzielt, wenn die rekonstituierte Tabakfolie nach einem Papierherstellungsverfahren hergestellt worden ist, wobei diese dann mit dem nach dem TSNA-Adsorptionsverfahren erhaltenen Extrakt oder Teilen desselben imprägniert worden ist.

Die erfindungsgemäße Tabakmischung kann dem Raucher einmal als Feinschnitt zur Selbstverfertigung von Cigaretten., als Pfeifentabak, aber auch als cigarettenartiges Rauchprodukt und insbesondere als Fabrikcigarette dargeboten werden.

Überraschenderweise hat sich gezeigt, dass durch die Kombination des TSNA-Adsorptionsverfahren bei ausschließlicher Anwendung für die Burley-Komponente der "American-Blend"-Mischung und der Herstellung eines rekonstituierten Tabaks auf Basis von ausschließlich Burley-Tabak, bei der also eine im wesentlich reine Burley-Tabakfolie erhalten wird, eine Tabakmischung erhalten wird, die einerseits geschmacklich dem üblichen "American-Blend"-Typ entspricht und zum anderen einen erheblich verminderten Gehalt an TSNA im Hauptstromrauch und Nebenstromrauch aufweist, wobei auch eine geringe Absenkung des Nikotingehaltes als vorteilhafter Nebeneffekt auftritt.

Diese überraschende Wirkung tritt insbesondere dann auf, wenn der eingesetzte Burley-Tabak überwiegend, beispielsweise über 60.Gew.% , aus Lamina besteht, also der Anteil an Rippen und /oder Nebenbestandteilen niedrig gehalten wird.

Abgesehen davon, dass alle übrigen Parameter der erfindungsgemäßen "American-Blend"-Tabakmischung, wie Aschegehalt, Tabak-pH, Säurezahl sowie Stranggewicht und Zugwiderstand in einer Cigarette, gegenüber einer unbehandelten "American-Blend"-Tabakmischung praktisch unverändert sind, ist die Anwendung des TSNA-Adsorptionsverfahrens auf den Anteil von etwa bis 40 Gew.% Burley-Tabak einer "American-Blend"-Tabakmischung und der Einsatz einer von TSNA befreiten reinen Burley-Tabakfolie sehr viel wirtschaftlicher, als wenn die gesamte Tabakmischung nach dem TSNA-Verfahren behandelt wird.

Im folgenden wird die Erfindung anhand von Beispielen erläutert.

### Beispiel 1

Es wurden Filtercigaretten von einer "American-Blend"-Tabakmischung aus 40 Gew.% Burley- und Maryland-Tabaken, 48 Gew.% Virginia-Tabak und 12 Gew.% Orient-Tabak hergestellt und ihre physikalischen Daten, ihre Rauch- und Tabakinhaltstoffe sowie ihr Gehalt an tabakspezifischen Nitrosaminen bestimmt.

Der gesamte Anteil von 40 Gew.% Burley- und Maryland-Tabaken war analog Beispiel 4 der WO 02/28209 A1 mit Wasser als Lösungsmittel und mit Aktivkohle als Adsorptionsmittel nach dem TSNA-Adsorptionsverfahren hergestellt worden, wobei die nach dem Papierherstellungsverfahren erhaltene rekonstituierte Tabakfolie zu Schnitt-Tabak verarbeitet wurde. Als Vergleich dienten Filtercigaretten aus der gleichen "American-Blend"-Tabakmischung, bei welcher herkömmliche Burley- und Maryland-Tabake eingesetzt waren.

Die Werte der folgenden Tabelle I zeigen für die erfindungsgemäßen Cigaretten eine erhebliche Reduzierung der tabakspezifischen Nitrosamine, die für Einzelsubstanzen wie NAB/Tabak bis zu 74 % beträgt. Auch der Nikotingehalt im Rauch/Tabak ist merklich reduziert, während die physikalischen Daten gegenüber denen der Vergleichscigaretten praktisch unverändert sind.

Die erfindungsgemäßen Cigaretten wurden von einem unabhängigen Panel gegenüber den Vergleichscigaretten bezüglich des Geschmacks und sonstiger Eigenschaften als gleichwertig beurteilt.

**Tabelle I**

| | | Vergleich | TSNA-reduziert | Reduzierung |
|---|---|---|---|---|
| | | | | [%] |
| Burley + Maryland [%] | | 40 | 0 | |
| Burley + Maryland TSNA-red. [%] | | 0 | 40 | |
| Virginia [%] | | 48 | 48 | |
| Orient [%] | | 12 | 12 | |
| Stranggewicht | mg | 756 | 762 | |
| Zugwiderstand Pdc | daPa | 117 | 113 | |
| Offener Zugwiderstand Pdo | daPa | 100 | 98 | |
| Filterventilation | % | 17,9 | 17,1 | |
| Härte [mm Eindringtiefe] | mmE | 1,89 | 1,94 | |
| Nikotin | % i.Tr. | 1,89 | 1,46 | 23 |
| Nitrat | % d.b. | 1,04 | 1,18 | |
| Chlorid | % d.b. | 0,62 | 0,71 | |
| Reduzierende Substanzen | % i. Tr. | 8,7 | 8,8 | -1 |
| Inv. Zucker | % i. Tr. | 2,0 | 1,9 | 5 |
| Asche | % i. Tr. | 15,8 | 15,3 | 3 |
| Tabak pH | | 5,8 | 5,8 | 0 |
| NNN / Tabak | µg/g | 6,2 | 1,8 | 71 |
| NAT / Tabak | µg/g | 2,3 | 0,8 | 66 |
| NAB/Tabak | µg/g | 0,1 | 0,0 | 74 |
| NNK/Tabak | µg/g | 1,4 | 0,4 | 70 |
| TSNA / Tabak | µg/g | 9,9 | 3,0 | 70 |
| NNN / Rauch | ng/Cig. | 290 | 85 | 71 |
| NAT / Rauch | ng/Cig. | 145 | 52 | 64 |
| NAB / Rauch | ng/Cig. | 16 | 5 | 68 |
| NNK / Rauch | ng/Cig. | 214 | 63 | 71 |
| TSNA / Rauch | ng/Cig. | 665 | 205 | 69 |
| Nikotin / Rauch | mg/Cig. | 0,84 | 0,68 | 19 |
| Rauch-pH | | 6,64 | 6,56 | 1 |
| Kondensat | mg/Cig. | 11,2 | 11,1 | 1 |
| Zugzahl | | 7,7 | 7,5 | 3 |
| CO | mg / Cig. | 11,7 | 12,4 | -6 |
| CO / Kondensat | | 1,0 | 1,1 | -7 |
| NO | µl/Cig. | 171 | 179 | -5 |

### Beispiel 2

Es wurden Filtercigaretten von einer "American-Blend"-Mischung aus 29 Gew.% Burley-Tabak, 63 Gew.% Virginia-Tabak und 8 Gew.% Orient-Tabak hergestellt. Bei einer Versuchsreihe 2a wurde für den gesamten Anteil von 29 Gew.% Burley-Tabak ein gemäß Beispiel 1 nach dem TSNA-Verfahren reduzierter Burley-Tabak als geschnittene rekonstituierte Folie verwendet, während bei einer weiteren Versuchsreihe 2b der Burley-Tabak vorwiegend, nämlich mit einem Anteil von 18 Gew.%, aus diesem TSNA-reduziertem Tabak und zu einem geringeren Anteil, nämlich mit 11 Gew.%, aus herkömmlichem Burley-Tabak bestand. Als Vergleich diente wiederum eine "American-Blend"-Mischung der obigen Zusammensetzung, bei der der gesamte Anteil an Burley-Tabak herkömmlicher Art war.

In der folgenden Tabelle II sind die Zusammensetzungen der "American-Blend "-Tabakmischungen mit TSNA-reduzierten bzw. teilweise TSNA-reduzierten Burley-Tabaken einschließlich die der Vergleichsmischung sowie deren tabakspezifische Nitrosaminwerte im Tabak nebst der jeweiligen prozentualen Reduzierung aufgeführt.

Die Tabelle zeigt für die Mischung mit vollständig nach dem TSNA-Verfahren behandeltem Burley-Tabak eine deutliche Reduzierung der tabakspezifischen Nitrosamine mit bis zu 51% bei der Einzelsubstanz NNN und eine Nikotinreduzierung im Tabak von 18%. Bei der "American-Blend"-Mischung mit nur vorwiegend nach dem TSNA-Verfahren behandeltem Burley-Tabak und geringeren Anteilen an herkömmlichem Burley-Tabak ergeben sich entsprechend teilweise geringer reduzierte TSNA-Werte mit bis zu 46% Reduzierung für NNN und eine Nikotinreduzierung von 12%.

Die erfindungsgemäßen Cigaretten wurden von einem unabhängigen Panel gegenüber den Vergleichscigaretten bezüglich des Geschmacks und sonstiger Eigenschaften als gleichwertig beurteilt

**Tabelle II**

| | Vergleich | 2a TSNA- reduziert | Reduzierung [%] | 2b TSNA- reduziert | Reduzierung [%] |
|---|---|---|---|---|---|
| Burley [%] | 29 | 0 | | 11 | |
| Burley TSNA-red. [%] | 0 | 29 | | 18 | |
| Virginia [%] | 63 | 63 | | 63 | |
| Orient [%] | 8 | 8 | | 8 | |
| NNN/Tabak | 1,07 | 0,53 | 51 | 0,58 | 46 |
| NNK/Tabak | 0,75 | 0,51 | 32 | 0,55 | 28 |
| NAB/Tabak | 0,08 | 0,05 | 32 | 0,05 | 32 |
| NAT/Tabak | 0,70 | 0,59 | 16 | 0,60 | 15 |
| TSNA/Tabak | 2,58 | 1,65 | 36 | 1,76 | 32 |
| Nikotin / Tabak | 2,09 | 1,72 | 18 | 1,83 | 12 |

## Patentansprüche

1. Tabakmischung des "American Blend"-Typs mit einem Anteil von bis zu 70 Gew.% an Virginia-Tabaken, bis zu 40 Gew.% an Burley-Tabaken, bis zu 20 Gew.% an Orient-Tabaken und bis zu 5 Gew.% anderer Tabaksorten, wobei vorzugsweise diese Tabake in einem Gesamtanteil von bis zu 60% als Bläh-Tabak vorliegen, **dadurch gekennzeichnet, dass** der Burley-Tabak vollständig oder in seinem überwiegenden Anteil als geschnittene rekonstituierte Tabakfolie vorliegt, die nach dem TSNA-Adsorptionsverfahren erhalten worden ist.

2. Tabakmischung nach Anspruch 1, **dadurch gekennzeichnet, dass** der Burley-Tabak der rekonstituierten Tabakfolie mindestens zu 60 Gew.% aus Lamina besteht.

3. Tabakmischung nach Anspruch 1 oder 2, **dadurch gekennzeichnet, dass** die rekonstituierte Tabakfolie bereits bei und/oder nach ihrer Herstellung mit Geruchs-, Geschmacks- und/oder Aromastoffen imprägniert worden ist.

4. Tabakmischung nach einem der Ansprüche 1 bis 3, **dadurch gekennzeichnet, dass** die rekonstituierte Tabakfolie nach einem Papierherstellungsverfahren hergestellt worden ist.

5. Cigarette des "American Blend"-Typs, **dadurch gekennzeichnet, dass** sie eine Schnitt-Tabakmischung nach einem der Ansprüche 1 bis 4 enthält.

## Claims

1. Tobacco mixture of the American Blend type having a content of up to 70% by weight of Virginia tobaccos, up to 40% by weight of Burley tobaccos, up to 20% by weight of oriental tobaccos and up to 5% by weight of other tobacco varieties, with a total of up to 60% of these tobaccos preferably being present as expanded tobacco, **characterized in that** all, or the majority, of the Burley tobacco is present as cut reconstituted tobacco sheet which has been obtained using the TSNA adsorption method.

2. Tobacco mixture according to Claim 1,
**characterized in that** at least 60% by weight of the Burley tobacco in the reconstituted tobacco sheet consists of lamina.

3. Tobacco mixture according to Claim 1 or 2,
**characterized in that** the reconstituted tobacco sheet has been impregnated with odiferous substances, flavouring agents and/or aromatizing substances during and/or after its production.

4. Tobacco mixture according to one of Claims 1 to 3, **characterized in that** the reconstituted tobacco sheet has been produced using a paper production process.

5. Cigarette of the American Blend type, **characterized in that** it comprises a cut tobacco mixture according to one of Claims 1 to 4.

## Revendications

1. Mélange de tabac de type « American Blend » avec une quantité de jusqu'à 70% en poids de tabacs de Virginie, jusqu'à 40% en poids de tabacs Burley, jusqu'à 20% en poids de tabacs orientaux et jusqu'à 5% en poids d'autres types de tabac, où de préférence ces tabacs sont présents en une quantité totale de jusqu'à 60% sous forme de tabac gonflé, **caractérisé en ce que** le tabac Burley est présent complètement ou pour sa plus grande partie sous forme de feuilles de tabac coupé reconstituées, qui est obtenu par le procédé d'adsorption des TSNA.

2. Mélange de tabac selon la revendication 1, **caractérisé en ce que** le tabac Burley de feuilles de tabac reconstituées consiste en au moins 60% en poids de lame.

3. Mélange de tabac selon la revendication 1 ou 2, **caractérisé en ce que** la feuille de tabac reconstituée a été imprégnée de substances odorantes, gustatives et/ou aromatisantes déjà lors et/ou après leur préparation.

4. Mélange de tabac selon l'une des revendications 1 à 3, **caractérisé en ce que** la feuille de tabac reconstituée est préparée selon un procédé de préparation du papier.

5. Cigarette de type « American Blend », **caractérisée en ce qu'**elle contient un mélange de tabac coupé selon l'une des revendications 1 à 4.
